# EUROPÄISCHE PATENTANMELDUNG

(11) **EP 0 952 281 A2**
(43) Veröffentlichungstag der Anmeldung: **27.10.1999**
(21) Anmeldenummer: 99107824.7
(22) Anmeldetag: 20.04.1999
(51) Int. Cl.: E04H 17/16, A63C 19/00

(54) **Zaunanlage**

(30) Priorität: 21.04.1998 DE 29807218 U
(71) Anmelder: Epping Metallbau GmbH &Co KG, 46395 Bocholt (DE)
(72) Erfinder: Epping, Ludger, 46399 Bocholt (DE)
(74) Vertreter: Harazim, Eugen, Dipl.-Phys.

(57) **Zusammenfassung**

Die vorliegende Erfindung betrifft eine Zaunanlage (1), mit einer Mehrzahl von nebeneinander angeordneten Zaunfeldern, die jeweils mindestens ein flächiges Zaunelement (3) aufweisen, welches an einem Sockel (2) angeordnet ist.

Um eine Zaunanlage (1) zur Verfügung zu stellen, die kurzfristig und flexibel den jeweiligen Erfordernissen anpassbar ist, schlägt die Erfindung vor, daß die Zaunelemente (3) an dem Sockel (2) teleskopartig nach oben ausfahrbar angebracht sind.

## Beschreibung

Die Erfindung betrifft eine Zaunanlage, mit einer Mehrzahl von nebeneinander angeordneten Zaunfeldern, die jeweils mindestens ein flächiges Zaunelement aufweisen, welches an einem Sockel angeordnet ist.

Derartige Zäune sind in einer Vielzahl von Ausführungsformen bekannt. Allgemein sind solche Zaunanlagen besonders weit verbreitet, bei denen auf einem Mauersockel die eigentlichen Zauntafeln befestigt sind, die beispielsweise aus Pfosten-Gitter-Konstruktionen aufgebaut sind.

Besondere Bedeutung haben Zaunanlagen in öffentlichen Veranstaltungsstätten, wie Sportstadien und dergleichen, wo sie in der Regel zur Begrenzung des Zuschauerraums installiert werden. Zum Spielfeld hin sind die Zuschauerränge mit einer Mauer eingefriedet, die in der Regel jedoch nicht höher ist als etwa 1m bis 1,5m, um die freie Sicht der Zuschauer nicht zu behindern.

Bei Unterhaltungsdarbietungen und weniger kampfbetonten sportlichen Wettkämpfen ist der relativ niedrige Mauersockel als Abgrenzung des Zuschauerraums in der Regel ausreichen. Besonders bei kampfbetonten Mannschaftssportarten, wie Fußball und dergleichen, sowie bei anderen derartigen Großveranstaltungen muß jedoch eine sichere Trennung von Zuschauerraum und Spielfeld gewährleistet sein. Aufgrund von Erfahrungswerten existieren hier im internationalen Bereich einschlägige Vorschriften. Im einzelnen wird darin auf dem Mauersockel ein durchgehender Zauns gefordert, dessen Zaunelemente meist aus Gitterelementen gebildet werden, die zugleich eine hohe Stabilität haben, schwierig zu überklettern sind und dabei eine relativ geringe Sichtbeeinträchtigung mit sich bringen.

Durch die im Stand der Technik fest installierten Gitterzäune ist gewährleistet, daß die solchermaßen ausgestatteten Veranstaltungsstätten sowohl für Veranstaltungen mit eher ruhigem als auch für solche mit aggressiverem Umfeld gleichermaßen geeignet sind. Da die Sicherungsmaßnahmen jedoch jeweils auf die größtmögliche Beanspruchung ausgelegt werden müssen, werden die dazu erforderliche konstruktiven Maßnahmen dann häufig als störend empfunden, wenn sie offensichtlich nicht erforderlich sind.

Nach dem Stand der Technik besteht jedoch nicht die Möglichkeit, auf die unterschiedlichen Anforderungen kurzfristig zu reagieren. Daraus ergibt sich die der vorliegenden Erfindung zugrundeliegenden Aufgabenstellung, eine Zaunanlage zu schaffen, die kurzfristig und flexibel den jeweiligen Erfordernissen anpaßbar sind.

Zur Lösung dieser Aufgabenstellung schlägt die Erfindung eine Zaunanlage vor, bei der die Zaunelemente an dem Sockel teleskopartig nach oben ausfahrbar angebracht sind.

Die erfindungsgemäße Zaunanlage hat ein als Sockel ausgebildetes Unterteil, welches mit senkrecht ein- bzw. ausfahrbaren Zaunelementen versehen ist, die bevorzugt als Gitterelemente ausgebildet sind. Im eingefahrenen Zustand sind die Zaunelemente vorzugsweise vollständig bis unter die Sockeloberkante versenkbar. Dagegen stehen die Zaunelemente im ausgefahrenen Zustand derart vom Sockel nach oben vor, so daß sich das Erscheinungsbild von an sich bekannten Sicherheits-Zaunanlagen mit Mauersockel und darauf aufgesetztem Gitterzaun ergibt.

Die praktische Umsetzung der Erfindung sieht vor, daß der Sockel, der bevorzugt als hüft- bis brusthoher Mauersockel ausgeführt ist, senkrechte Parallel-Schiebeführungen aufweist, so daß sich zusammen mit den darin ausfahrbaren Gitterelementen ein teleskopartiger Ausbau ergibt. Für normale Anwendungsfälle wird in der Regel ein einfacher Teleskopaufbau ausreichend sein, wobei ein Zaunelement, welches maximal so hoch ist wie das Sockelelement, in diesem versenkbar ist. Für größere Auszüge kann das Zaunelement selbst mehrfach-teleskopartig ausfahrbar ausgebildet sein, so daß eine Ausfahrbarkeit auf ein mehrfaches der Sockelhöhe gegeben ist.

Zweckmäßigerweise weist der Sockel senkrechte, parallele Führungselemente auf, in denen die Zaunelemente verfahrbar sind. Für die praktische Realisierung kommt insbesondere eine Kombination aus Laufschienen und Rollenführungen in -frage, die überaus robust, zuverlässig und dennoch leitgängig sind. Diese Führungen werden bevorzugt an den Seitenkanten der Gitterelemente angebracht. Dadurch erhält man die vorteilhafte Möglichkeit, die seitlichen Gitterelemente-Pfosten gleichzeitig als profilartige Laufschienen auszubilden, die in Rollenführungen in dem Sockel laufen.

Bei einer besonders bevorzugten Ausführungsform sind die Zaunelemente mit einer motorischen Antriebsrichtung versehen. Diese ermöglicht das ferngesteuerte Ein- und Ausfahren der Zaunelemente.

Als motorische Antriebsvorrichtung wird bevorzugt ein motorisch antreibbares Spindelhubelement angesetzt. Dieses weist eine bevorzugt durch einen Elektromotor über ein Getriebe antreibbare, senkrecht in dem Sockel angeordnete Schraubspindel auf, die in eine korrespondierende Gegenmutter am Zaunelement eingreift. Diese Ausführung des Hubelementes hat den Vorteil, daß mit geringem Antriebsaufwand ausreichende Hubkräfte erzeugt werden können. Außerdem sind Spindeltriebe in der Regel selbsthemmend, so daß auch bei Störungen nicht die Gefahr besteht, daß die ausgefahrenen Zaunelemente gewaltsam eingeschoben werden.

Mit den Spindelhubelementen läßt sich darüber hinaus ein Auszug auf beliebige Zwischenhöhen einstellen.

Die Antriebsvorrichtungen wird bevorzugt an dem Sockel angeordnet. Dabei kann sie gleichermaßen innerhalb des Sockels, als auch darunter oder davor versenkt montiert sein.

Eine zweckmäßige Ausgestaltung sieht vor, daß an dem Sockel eine Verkleidung angebracht ist. Diese wird vorzugsweise als Blechverkleidung ausgebildet, die das Zaunelement in eingefahrenem Zustand abdeckt. Sie steht damit gleichzeitig als Werbefläche für die Bandenwerbung zur Verfügung.

An seiner Oberseite kann der Sockel mit einer Abdeckklappe für das Zaunelement versehen sein. In eingefahrenem Zustand deckt die Klappe die Oberkante des Zaunelementes ab. Durch ihre klappbare Anlenkung öffnet sie sich beim Ausfahren des Zaunelementes automatisch.

Eine vorteilhafte Weiterbildung der Erfindung sieht vor, daß die Zaunelemente Verriegelungselemente aufweisen, zur lösbaren Verbindung miteinander. Diese Verriegelungselemente bestehen beispielsweise aus seitlich an den Zaunelementen angebrachten Schwenklaschen und dazu korrespondierenden Zapfen, die ineinander einschwenkbar sind, oder sonstigen Verriegelungsmechanismen. Durch die damit erreichbare gegenseitige Verbindung der Zaunelemente in ausgefahrenem Zustand erhält die gesamte Zaunanlage zusätzliche Stabilität.

Bereits in ihrer Grundausführung hat die erfindungsgemäße Zaunanlage den Vorteil einer besonderen Flexibilität. Bei Unterhaltungsdarbietungen und dergleichen, die erfahrungsgemäß keine besonderen Sicherheitsvorkehrungen erfordern, bleiben die Zaunelemente einer erfindungsgemäßen Zaunanlage im Sockel versenkt. Das Publikum fühlt sich dann auf jeden Fall nicht durch unangemessene Sicherheitsvorkehrungen gestört. Soweit jedoch bei Wettkämpfen und dergleichen höhere Sicherheitsvorkehrungen getroffen werden müssen, werden die Zaunelemente ausgefahren. Dank des fernsteuerbaren motorischen Antriebs können die Gitterelemente gegebenenfalls auch kurzfristig ausgefahren werden, beispielsweise wenn sich die Stimmung im Publikum in unvorhersehbarer Weise kritisch entwickelt.

Nach alledem gibt die erfindungsgemäße Gestaltung einer Zaunanlage erstmals die Möglichkeit die Sicherheitsvorkehrungen bei Großveranstaltungen flexibel den jeweiligen Ereignissen anzupassen.

Ein Ausführungsbeispiel einer erfindungsgemäßen Zaunanlage ist im folgenden anhand der Zeichnung näher erläutert. Es zeigen im einzelnen:
- Fig. 1:: eine Vorderansicht auf eine erfindungsgemäße Zaunanlage;
- Fig. 2:: eine Aufsicht auf die Zaunanlage gemäß Fig. 1;
- Fig. 3:: eine Schnittansicht A-A gemäß Fig. 1 in ausgefahrenem Zustand;
- Fig. 4:: eine Ansicht wie in Fig. 3 in eingefahrenem Zustand.

Fig. 1 zeigt eine Vorderansicht auf ein Zaunfeld einer erfindungsgemäßen Zaunanlage, die in ausgefahrenem Zustand dargestellt und als Ganzes mit dem Bezugszeichen 1 versehen ist. Dieses weist einen Mauersockel auf, der in der Regel eine Höhe von 1,0 - 1,5 m hat. Auf der in dieser Darstellung dem Betrachter zugewandten Seite ist an diesem Mauersockel 2 als Zaunelement ein Gitterelement 3 senkrecht ein- bzw. ausfahrbar angebracht, was mit den Doppelpfeilen angedeutet ist.

An den seitlichen Kanten ist das Gitterelement 3 mit Laufschienen 4 ausgestattet, die zusammen mit an dem Sockel 2 angebrachten Rollenführungen 5 senkrechte Parallelführungen bilden.

Im mittleren Bereich des Gitterelementes 3 ist ein Spindelhubelement 6 angebracht, dessen in dem Sockel angeordnete Hubspindel über ein Elektromotor 7 antreibbar ist. Diese im einzelnen nicht dargestellte Hubspindel greift in eine an dem Gitterelement 3 fest angebrachte Mutter ein. Je nach Drehrichtung der Hubspindel wird als das Gitterelement 3 nach oben oder nach unten bewegt.

Seitlich an den Laufschienen 4 sind Verriegelungselemente 8 angebracht, mit denen jeweils die Laufschienen 4 benachbarter Gitterelemente 3 wie dargestellt lösbar verbunden werden können.

Fig. 2 zeigt die Zaunanlage aus Fig. 1 in einer Aufsicht, wobei dieselben Bezugszeichen Verwendung finden. Darin ist deutlich erkennbar, wie die Gitterelemente 3 an dem Mauersockel spielfeldseitig angeordnet sind. Auf der Spielfeldseite ist eine Blechverkleidung 0 angebracht, die so hoch ist wie der Mauersockel und zugleich als Werbefläche für die Bandenwerbung nutzbar ist.

Fig. 3 und Fig. 4 zeigen jeweils einen Querschnitt A-A gemäß der Darstellung in Fig. 1, wobei ebenfalls dieselben Bezugszeichen verwenden werden. Daraus geht besonders deutlich hervor, wie das Gitterelement 3 vollständig hinter dem Mauersockel 2 versenkbar ist. Der Spalt zur Blechverkleidung 9 ist dabei oben mit einer Abdeckklappe 10 verschließbar, die sich automatisch schließt, wenn das Gitterelement 3 eingefahren ist.

Im eingefahrenen Zustand, wie er in Fig. 4 dargestellt ist, bildet lediglich der Mauersockel 2 die Abgrenzung zum Zuschauerraum, was für unkritische Unterhaltungsveranstaltungen ausreichend ist. Soweit dies erforderlich ist, beispielsweise bei internationalen Sportwettkämpfen, werden über den Elektromotor 7 und die dadurch angetriebenen Spindelhubelemente 6 die Gitterelemente 3 nach oben ausgefahren, wie dies in Fig. 3 bzw. Fig. 1 dargestellt ist. Die Gitterelemente 3 werden mittels der Verriegelungselemente 8 lösbar miteinander verbunden, so daß die Zaunanlage 1 eine hinreichende Gesamtstabilität erhält.

Das Ein- und Ausfahren der Gitterelemente 3 kann kurzfristig erfolgen. Über das Spindelhubelement 6 kann der Auszug dabei beliebig vorgegeben werden.

## Patentansprüche

1. Zaunanlage, mit einer Mehrzahl von nebeneinander angeordneten Zaunfedern, die jeweils mindestens ein flächiges Zaunelement aufweisen, welches an einem Sockel angeordnet ist, gekennzeichnet dadurch, daß die Zaunelemente (3) an dem Sockel (2) teleskopartig nach oben ausfahrbar angebracht sind.

2. Zaunanlage nach Anspruch 1, dadurch gekennzeichnet, daß die Zaunelemente (3) als Gitterelemente ausgebildet sind.

3. Zaunanlage nach Anspruch 2, dadurch gekennzeichnet, daß der Sockel (2) senkrechte, parallele Führungselemente (4, 5) aufweist, in denen die Zaunelemente (3) verfahrbar sind.

4. Zaunanlage nach Anspruch 3, dadurch gekennzeichnet, daß die Führungselemente Laufschienen (4) und Rollenführungen (5) aufweisen.

5. Zaunanlage nach Anspruch 1, dadurch gekennzeichnet, daß die Zaunelemente (3) mit einer motorischen Antriebsvorrichtung (6, 7) versehen sind.

6. Zaunanlage nach Anspruch 5, dadurch gekennzeichnet, daß die Antriebsvorrichtung ein motorisch antreibbares Spindelhubelement (6) aufweist.

7. Zaunelement nach Anspruch 5, dadurch gekennzeichnet, daß die Antriebsvorrichtung (6, 7) an dem Sockel (2) angeordnet ist.

8. Zaunelement nach Anspruch 1, dadurch gekennzeichnet, daß an dem Sockel (2) eine Verkleidung (9) anbringbar ist.

9. Zaunelement nach Anspruch 1, dadurch gekennzeichnet, daß der Sockel (2) als Mauersockel ausgebildet ist.

10. Zaunanlage nach Anspruch 1, dadurch gekennzeichnet, daß der Sockel (2) mit einer Abdeckklappe (10) versehen ist.

11. Zaunanlage nach Anspruch 1, dadurch gekennzeichnet, daß die Zaunelemente (3) Verriegelungselemente (8) aufweisen, zur lösbaren Verbindung miteinander.
